# EUROPÄISCHE PATENTSCHRIFT

(11) **EP 0 943 881 B1**
(45) Veröffentlichungstag und Bekanntmachung des Hinweises auf die Patenterteilung: **11.08.2004**
(21) Anmeldenummer: 98104947.1
(22) Anmeldetag: 18.03.1998
(51) Int. Cl.: F27D 15/02

(54) **Verfahren zum Regeln der Fördergeschwindigkeit eines Rostkühlers**
Control process of the conveyance speed in a travelling grate cooler
Procédé de régulation de la vitesse de transport dans un refroidisseur à grilles mobiles

(43) Veröffentlichungstag der Anmeldung: 22.09.1999
(73) Patentinhaber: Claudius Peters Technologies GmbH, 21601 Buxtehude (DE)
(72) Erfinder: Meyer, Hartmut, Dipl.-Ing., 21401 Thomasburg (DE); Cordes, Jürgen, Dipl.-Ing., 21398 Neu Neetze (DE)
(74) Vertreter: Glawe, Delfs, Moll & Partner

(56) Entgegenhaltungen:
- DE-A- 2 327 903
- US-A- 2 031 047
- US-A- 2 055 941
- US-A- 2 084 976
- US-A- 3 064 357
- US-A- 3 208 741
- US-A- 3 236 358
- PATENT ABSTRACTS OF JAPAN vol. 018, no. 140 (C-1177), 8. März 1994 (1994-03-08) & JP 05 319877 A (SUMITOMO CEMENT CO LTD), 3. Dezember 1993 (1993-12-03)

## Beschreibung

Die Wirksamkeit von Rostkühlern für Brenngut, beispielsweise zum Kühlen von Zementklinker, ist von der Gleichmäßigkeit der Rostbelegung durch das Kühlgut abhängig. Ist die Dicke des Gutbetts ungleichmäßig, so wird die von unten durch den Rost getriebene Kühlluft vorwiegend diejenigen Bereiche des Gutbetts durchströmen, die eine geringere Dicke und folglich einen geringeren Durchströmungswiderstand haben. Die Bereiche, in denen die Dicke des Kühlgutbetts größer ist, werden gegebenenfalls unzureichend gekühlt bzw. es muß ein größerer Kühlaufwand getrieben werden, um eine hinreichende Abkühlung selbst in den schwächer durchströmten Bereichen des Gutbetts zu erzielen. Da der Abwurf des zu kühlenden Brennguts aus dem vorgeschaltenen Ofen in den Anfangsbereich des Kühlers in der Regel nicht völlig gleichmäßig erfolgt, muß mit ungleichmäßiger Rostbelegung gerechnet werden.

Zur Vermeidung dieses Nachteils ist es bekannt, die Höhe der Kühlgutschicht im Anfangsabschnitt des Rosts zu messen und die Fördergeschwindigkeit des Rosts so zu regeln, daß eine möglichst gleichmäßige Schichthöhe erreicht wird. Die Schichthöhe wird beispielsweise mittels Gammastrahlungsmessern ("ZEMENT-KALK-GIPS" 1967, 152-156) oder über das Gewicht der Rostbelegung (DE-A-195 41 455) bestimmt. Ferner ist vorgeschlagen worden, die Fördergeschwindigkeit des Kühlrosts abhängig vom Durchströmungswiderstand im Anfangsbereich desselben zu regeln (US-A-2 084 976; "ZEMENT-KALK-GIPS" 1974, 559-564). In Perioden geringen Kühlgutanfalls, die bei konstanter Fördergeschwindigkeit zu Bereichen geringer Rostbelegung führen würden, wird die Fördergeschwindigkeit des Rosts verringert, in Perioden verstärkten Kühlgutanfalls verfährt man umgekehrt. Jedoch hat sich erwiesen, daß die auf diese Weise erzielbare Verbesserung sehr begrenzt ist. Das liegt daran, daß der Durchströmungswiderstand nicht nur von der Dicke des Kühlgutbetts abhängt, sondern auch von dessen Korngrößenverteilung, die gleichfalls mit Schwankungen des Ofenbetriebs unterschiedlich ausfallen kann. Je gröber das Klinkerkorn ist, um so geringer ist bei gleicher Höhe des Kühlgutbetts der Durchströmungswiderstand. Wenn beispielsweise grobe Ofenansatzbrocken anfallen, ist der gemessene Durchströmungswiderstand vergleichsweise gering, was bei durchströmungsabhängiger Regelung zu einer Verringerung der Fördergeschwindigkeit des Kühlrosts führt mit der Gefahr der Überfüllung des Rosts.

Die Erfindung verbessert den Kühlerbetrieb dadurch, daß die Fördergeschwindigkeit abhängig sowohl von der Höhe des Kühlgutbetts als auch des Durchströmungswiderstands geregelt wird.

Durch den Einfluß der Höhe des Kühlgutbetts werden die Schwächen, die bei alleiniger Berücksichtigung des Durchströmungswiderstands unvermeidlich sind, reduziert. So wird in dem soeben genannten Beispiel des Anfalls grober Ofenansatzbrocken die Messung einer entsprechend großen Höhe des Kühlgutbetts die Tendenz zu einer Beschleunigung der Fördergeschwindigkeit bewirken, durch die der gegensinnige Einfluß des geringeren Durchströmungswiderstands zumindest wettgemacht wird. Es wird vermieden, daß der Kühlereinlaufschacht mit groben Ofenansatzbrocken überfüllt und der Antrieb des Kühlerrosts überlastet werden könnte, was einen Ofenstillstand zur Folge hätte.

Ein weiterer Vorteil der Erfindung besteht darin, daß beim Unterschreiten einer Mindestklinkerbetthöhe die Förderbewegung des Rosts gestoppt werden kann. Im Falle von Betriebsunterbrechungen wird dadurch bewirkt, daß der Rost auch im Anfangsbereich mit Gut bedeckt ist. Dadurch wird verhindert, daß heißes Gut beim Wiederanfahren auf den ungeschützten Rost fällt, und die thermische Belastung der Rostplatten beim Wiederanfahren wird vermindert.

Die Erfindung führt zu einer Vergleichmäßigung der Rostbelegung und zu einer wärmewirtschaftlich besseren Kühlluftausnutzung infolge der geringeren Schwankung der Temperatur der in den Ofen geführten Sekundärluft.

Es hat sich gezeigt, daß die Höhe des Kühlgutbetts die wichtigere Einflußgröße ist. Sie wird deswegen vorzugsweise stärker zur Einwirkung gebracht als der Durchströmungswiderstand. In der Praxis kann dies dadurch verwirklicht werden, daß die Höhe des Kühlgutbetts als Führungsgröße und der Durchströmungswiderstand als Störgröße bzw. Korrekturgröße verwendet wird. Bei einer besonders vorteilhaften Ausführungsform wird der momentane Durchströmungswiderstand nicht oder nicht ausschließlich unmittelbar eingesetzt, sondern statt dessen oder zusätzlich seine erste Ableitung oder seine Abweichung vom Langzeitwert.

Der Durchströmungswiderstand und/oder seine erste Ableitung werden somit als Korrekturgröße auf den von der Klinkerbetthöhe vorgegebenen Sollwert der Fördergeschwindigkeit aufgeschaltet, um den Körnungseinfluß auf den Wärmeübergang zu kompensieren und eine annähernd konstante Energierückführung in den Ofen und gegebenenfalls eine Vergleichmäßigung des Wärmeaustauschs zu ermöglichen. Sinkt der Druckwiderstand im Klinker, wird der Sollwert der Klinkerbetthöhe korrektiv angehoben, um den Wärmeaustausch zu verbessern. Steigt der Druckwiderstand im Kühlgutbett, wird der Sollwert der Betthöhe vermindert, um den Wärmeaustausch auf einem konstanten Niveau zu halten.

Jedoch ist es auch möglich, den Durchströmungswiderstand als Führungsgröße und die Schichthöhe als Korrekturgröße zu verwenden. Ferner kann auch in beiden Fällen die zeitliche Änderung der Schichthöhe in die Regelung einbezogen werden.

Der Begriff Regeln meint im vorliegenden Zusammenhang in erster Linie in Übereinstimmung mit der üblichen Terminologie die Beeinflussung der Fördergeschwindigkeit in geschlossener Regelschleife. Jedoch soll die Beeinflussung in offener Schleife, die üblicherweise als Steuern bezeichnet wird, dadurch nicht ausgeschlossen sein.

Für die Messung der Höhe des Kühlgutbetts im Anfangsbereich des Kühlers eignen sich beispielsweise bekannte Radargeräte. Der Durchströmungswiderstand im Anfangsbereich des Kühlers ergibt sich aus dem dort eingesetzten konstant geregelten Kühlluftvolumen und dem sich dabei ergebenden Differenzdruck zwischen der zugeführten Luft und dem Rostoberraum oder (vereinfachend) aus dem Gegendruck.

Unter der Fördergeschwindigkeit ist im vorliegenden Zusammenhang die Geschwindigkeit der Rostbewegung zu verstehen. Bei einem Schubrost entspricht diese dem Produkt aus Schublänge und Frequenz der oszillierenden Schubbewegung. Sie kann von der Transportgeschwindigkeit des darauf befindlichen Kühlgutbetts abweichen.

### Beispiel:

Die Fördergeschwindigkeit des Schubrosts eines Kühlers für Zementklinker ist so zu regeln, daß sich eine Schichthöhe von 600 mm ergibt, sofern dabei ein Wert des Durchströmungswiderstands gemessen wird, der dieser Schichthöhe als normal entsprechend vorbestimmt wurde, beispielsweise 60 mbar. Wird bei dieser Schichthöhe ein geringerer Durchströmungswiderstand gemessen, beispielsweise 50 mbar, so ändert der Regler den Sollwert der Schichthöhe auf 650 mm.

## Patentansprüche

1. Verfahren zum Regeln der Fördergeschwindigkeit eines Rostkühlers abhängig vom Zustand des Kühlgutbetts im Anfangsbereich des Kühlers unter Berücksichtigung des Durchströmungswiderstands, **dadurch gekennzeichnet, daß** die Fördergeschwindigkeit sowohl abhängig von der Höhe des Kühlgutbetts als auch vom Durchströmungswiderstand im Anfangsbereich des Kühlers geregelt wird, nämlich mit der Tendenz zur Beschleunigung der Fördergeschwindigkeit bei Feststellung einer großen Höhe der Kühlgutschicht und umgekehrt sowie mit der Tendenz zur Beschleunigung der Fördergeschwindigkeit bei Feststellung eines großen Durchströmungswiderstands und umgekehrt.

2. Verfahren nach Anspruch 1, **dadurch gekennzeichnet, daß** die Höhe des Kühlgutbetts als Führungsgröße und der Durchströmungswiderstand als Korrekturgröße verwendet wird.

3. Verfahren nach Anspruch 2, **dadurch gekennzeichnet, daß** für die Regelung der Fördergeschwindigkeit statt des Durchströmungswiderstands bzw. der Höhe des Kühlgutbetts oder zusätzlich zum Durchströmungswiderstand bzw. der Höhe des Kühlgutbetts die zeitliche Änderung des Durchströmungswiderstands bzw. der Höhe des Kühlgutbetts verwendet wird.

4. Verfahren nach Anspruch 2, **dadurch gekennzeichnet, daß** für die Regelung der Fördergeschwindigkeit statt des Durchströmungswiderstands und/oder der Höhe des Kühlgutbetts oder zusätzlich zum Durchströmungswiderstand bzw. zusätzlich zur Höhe des Kühlgutbetts die Abweichung des Durchströmungswiderstands bzw. der Höhe des Kühlgutbetts von ihrem Langzeitwert verwendet wird.

## Claims

1. Method of controlling the conveying speed of a grate cooler as a function of the state of the bed of material to be cooled in the initial region of the cooler while taking into account the flow resistance, **characterized in that** the conveying speed is controlled as a function of both the height of the bed of material to be cooled and the flow resistance in the initial region of the cooler, namely with the tendency of the conveying speed to accelerate when a large height of the layer of material to be cooled is determined, and vice versa, and also with the tendency of the conveying speed to accelerate when a large flow resistance is determined, and vice versa.

2. Method according to Claim 1, **characterized in that** the height of the bed of material to be cooled is used as reference variable and the flow resistance is used as correcting variable.

3. Method according to Claim 2, **characterized in that**, for the control of the conveying speed, instead of the flow resistance or the height of the bed of material to be cooled, or in addition to the flow resistance or the height of the bed of material to be cooled, the change per unit time in the flow resistance or in the height of the bed of material to be cooled is used.

4. Method according to Claim 2, **characterized in that**, for the control of the conveying speed, instead of the flow resistance and/or the height of the bed of material to be cooled, or in addition to the flow resistance or in addition to the height of the bed of material to be cooled, the deviation of the flow resistance or of the height of the bed of material to be cooled from their long-time value is used.

## Revendications

1. Procédé de régulation de la vitesse de transport d'un refroidisseur à grille en fonction de l'état du lit de produit à refroidir dans la zone initiale du refroidisseur, en tenant compte de la résistance à l'écoulement, **caractérisé en ce que** la vitesse de transport est régulée aussi bien en fonction de la hauteur du lit de produit à refroidir que de la résistance à l'écoulement dans la zone initiale du refroidisseur, à savoir avec la tendance à accélérer la vitesse de transport lorsque il est constaté une grande hauteur de la couche de produit à refroidir et inversement, ainsi qu'avec la tendance à accélérer la vitesse de transport lorsque il est constaté une grande résistance à l'écoulement et inversement.

2. Procédé selon la revendication 1, **caractérisé en ce que** la hauteur du lit de produit à refroidir est utilisée comme grandeur de pilotage et la résistance à l'écoulement comme grandeur de correction.

3. Procédé selon la revendication 2, **caractérisé en ce qu'**on utilise pour la régulation de la vitesse de transport, à la place de la résistance à l'écoulement ou de la hauteur du lit de produit à refroidir ou en supplément à la résistance à l'écoulement ou à la hauteur du lit de produit à refroidir, la variation dans le temps de la résistance à l'écoulement ou de la hauteur du lit de produit à refroidir.

4. Procédé selon la revendication 2, **caractérisé en ce qu'**on utilise pour la régulation de la vitesse de transport, à la place de la résistance à l'écoulement et/ou de la hauteur du lit de produit à refroidir ou en supplément à la résistance à l'écoulement ou en supplément à la hauteur du lit de produit à refroidir, l'écart de la résistance à l'écoulement ou de la hauteur du lit de produit à refroidir par rapport à sa valeur à long terme.
